# EUROPÄISCHE PATENTSCHRIFT

(11) **EP 0 372 177 B1**
(45) Veröffentlichungstag und Bekanntmachung des Hinweises auf die Patenterteilung: **13.05.1992**
(21) Anmeldenummer: 89117336.1
(22) Anmeldetag: 20.09.1989
(51) Int. Cl.: E05C 9/24

(54) **Eckumlenkung von Treibstangenbeschlägen für Fenster, Türen od. dgl.**
Corner guide for sliding bars of windows, doors or the like
Renvoi d'angle pour ferrures à tiges actives de fenêtres, portes ou analogues

(30) Priorität: 03.12.1988 DE 8815101 U
(43) Veröffentlichungstag der Anmeldung: 13.06.1990
(73) Patentinhaber: SIEGENIA-FRANK KG, 57074 Siegen (DE)
(72) Erfinder: Gerhard, Helmut, D-5900 Siegen (DE); Laufenburg, Willi, D-5901 Wilnsdorf 2 (DE); Loos, Horst, D-5905 Freudenberg-Lindenberg (DE)

(56) Entgegenhaltungen:
- BE-A- 666 053
- DE-B- 1 709 305
- DE-C- 873 237
- DE-U- 8 201 403
- FR-A- 2 014 558

## Beschreibung

Die Erfindung betrifft eine Eckumlenkung von Treibstangenbeschlägen für Fenster, Türen od. dgl., bestehend aus einem im Querschnitt C-förmigen, zwei rechtwinklig angeordnete Schenkel und ein bogenförmiges Mittelstück umfassenden Führungskanal für ein biegsames Umlenkglied, z.B. Federstahlbänder,
und aus einer diesen rückseitig tragenden Stulpschiene zum Abdecken einer den Führungskanal und sie selbst aufnehmenden Beschlagnut an einer Flügel- oder Rahmenecke, wobei der Führungskanal mit dem Boden seiner Schenkel an der Stulpschiene anliegt und über diesen mit der Stulpschiene in fester Verbindung steht.

Eckumlenkungen dieser Art sind in vielen verschiedenen Ausführungsformen bereits bekannt, wie nur beispielsweise der DE-AS 17 09 305 und der DE-AS 20 46 856 entnommen werden kann. Im Falle der DE-AS 17 09 305 ist dabei die Stulpschiene als Stulpwinkelschiene ausgeführt, an deren rechtwinklig zueinander verlaufenden Schenkeln rückseitig der Führungskanal mit jedem seiner beiden Schenkel befestigt ist. Bei der Eckumlenkung nach DE-AS 20 46 856 ist hingegen nur ein gerades Stulpschienenstück benutzt, an dessen Rückseite der Führungskanal für das biegsame Umlenkglied mit einem seiner Schenkel so festgelegt ist, daß das Ende des dem bogenförmigen Mittelstück benachbarten Stulpschienenabschnitts wenigstens annähernd mit der Ebene der Außenseite des freien Führungskanal-Schenkels abschließt.

Bei den bekannten Eckumlenkungen gattungsgemäßer Art ist jeder mit seinem Boden an der Rückseite einer Stulpschiene anliegende Schenkel des Führungskanals an mindestens zwei Stellen, nämlich einerseits in der Nähe des bogenförmigen Mittelstücks und andererseits in der Nähe seines freien Endes, durch Verschweißung oder Vernietung mit der Stulpschiene verbunden, um eine einwandfreie Längsausrichtung von Stulpschiene und Führungskanal zu gewährleisten, wie das für eine ordnungsgemäße Funktion der Treibstangenbeschläge unumgänglich ist.

Eine mehrfache Vernietung jedes Schenkels des Führungskanals mit der Stulpschiene ist nicht nur umständlich und zeitraubend, weil jeder einzelnen Nietstelle vor Durchführung des Nietvorgangs exakt auch ein Niet zugeführt werden muß. Vielmehr kann nach Durchführung des Nietvorgangs auch der Kopf des Nietes in unerwünschter Weise über die Innenfläche des Bodens am Führungskanal vorstehen, so daß dieser die Längsbeweglichkeit des biegsamen Umlenkgliedes innerhalb des Führungskanals in unerwünschter Weise hemmt oder sogar blockiert.

Die Verschweißung des Führungskanals mit der Stulpschiene setzt voraus, daß eine galvanische Oberflächenbeschichtung, beispielsweise eine Verzinkung, noch nicht vorhanden oder, z.B. durch Beschleifen wieder entfernt ist, weil hierdurch nämlich die Haltbarkeit der Schweißstellen erheblich beeinträchtigt würde.

Bei einer Oberflächenbehandlung, beispielsweise galvanischen Verzinkung, der Bauteile nach Durchführung der Schweißvorgänge stellt sich der Nachteil ein, daß die Bildung einer wirksamen Überzugsschicht an den Berührungsflächen zwischen der Stulpschiene und dem Führungskanal nicht stattfindet, so daß dort die Gefahr einer unerwünschten Korrosion gegeben ist.

Der Erfindung liegt die Aufgabe zugrunde, eine Eckumlenkung der eingangs angegebenen Art zu schaffen, bei der eine ordnungsgemäße gegenseitige Längsausrichtung von Stulpschiene und Führungskanal unter Vermeidung von Niet- und/oder Schweißverbindungen zumindest in der Nähe des bogenförmigen Mittelstücks des Führungskanals erreichbar ist.

Gelöst wird diese Aufgabe durch die Erfindung mit den Kennzeichnungsmerkmalen des Anspruchs 1, nämlich dadurch, daß unmittelbar aus dem Boden des Führungskanals zumindest in der Nähe seines bogenförmigen Mittelstücks ein Bügel- oder Zungenabschnitt herausgeformt ist, der mit seinen Längskanten passend zwischen die Längskanten eines Ausschnitts oder einer Vertiefung in der Rückseite der Stulpschiene eingreift.

Als besonders vorteilhaft hat es sich dabei erwiesen, wenn erfindungsgemäß nach Anspruch 2 die Bügel- oder Zungenabschnitte aus dem Boden des Führungskanals heraus unmittelbar in den Ausschnitt oder die Vertiefung der Stulpschiene hineingeformt sind. Beispielsweise dadurch, daß die Bügel- oder Zungenabschnitte im Bereich von über den größten Teil der Länge des Ausschnitts oder der Vertiefung im Boden des Führungskanals hergestellten Spaltschnitten herausgedrückt oder herausgeprägt werden, nachdem die Schenkel des Führungskanals gegen die Rückseite der Stulpschiene zur Anlage gebracht worden sind.

Eine besonders zweckmäßige Ausgestatung läßt sich im Rahmen der Erfindung dann erreichen, wenn nach Anspruch 3 die Längskanten des Ausschnitts oder der Vertiefung an der Rückseite der Bügel- oder Zungenabschnitte über deren Längskanten nach einwärts geformt, z.B. gedrückt bzw. verpreßt, sind, weil hierdurch die Möglichkeit gegeben ist, ohne die Notwendigkeit von Schweißverbindungen als Verbindungselemente unmittelbar und ausschließlich den Werkstoff des Führungskanals und der Stulpschiene zu nutzen.

Zur Erzielung einer sicheren Halteverbindung hat es sich unter weiterer Ausgestaltung der Erfindungemäß in diesem Falle bewährt, wenn gemäß Anspruch 4 die Ausformtiefe der Bügel- oder Zungenabschnitte der Dicke der Stulpschiene angepaßt ist, also die Außenseite dieser Bügel- oder Zungenabschnitte im Ausschnitt der Stulpschiene mit derenn Außenseite etwa bündig liegt.

Während die Merkmale der Ansprüche 3 und 4 sich zusammen mit den Merkmalen der Ansprüche 1 und 2 in vorteilhafter Weise an allen vorhandenen Verbindungsstellen zwischen der Stulpschiene und dem Führungskanal in Benutzung nehmen lassen, erweist es sich bei Nutzung der den Ansprüchen 1 und 2 entnehmbaren Merkmale lediglich in der Nähe des bogenförmigen Mittelstücks des Führungskanals als wichtig, das Erfindungsmerkmal des Anspruchs 5 zu nutzen, nach welchem nämlich der Führungskanal lediglich an den oder in der Nähe der freien Enden seiner Schenkel durch Nietung, z.B. über ein der Rückseite der Stulpschiene zugeordnetes Treibstangen- und/ oder Befestigungsschrauben-Führungsstück, mit der Stulpschiene fest verbunden ist.

Treibstangen- und/oder Befestigungsschrauben-Führungsstücke müssen nämlich regelmäßig den gattungsgemäßen Eckumlenkungen zugeordnet und dabei einbaufertig an den Stulpschienen befestigt werden, so daß sie zugleich auch der Mitbefestigung des Führungskanals an der Stulpschiene dienlich gemacht werden können.

In der Zeichnung ist der Gegenstand der Erfindung in Ausführungsbeispielen dargestellt. Es zeigt
Fig. 1 in Seitenansicht eine Eckumlenkung für Treibstangenbeschläge,
Fig. 2 den in Fig. 1 mit II gekennzeichneten Teilbereich der Eckumlenkung in größerem Maßstab und bereichsweise im Schnitt,
Fig. 3 in größerem Maßstab einen Schnitt längs der Linie III-III in Fig. 1
Fig. 4 eine Ansicht in Pfeilrichtung IV der Fig. 1,
Fig. 5 einen der Fig. 3 entsprechenden Schnitt durch eine abgewandelte Bauart einer Eckumlenkung und
Fig. 6 einen Schnitt entlang der Linie VI-VI in Fig. 1 in größerem Maßstab.

In Fig. 1 der Zeichnung ist eine Eckumlenkung 1 zu sehen, wie sie zur Verbindung von im rechten Winkel zueinander verschiebbaren Treibstangen bei Treibstangenbeschlägen benutzt wird. Sie weist eine im Querschnitt flachteckige Stulpschiene in Form eiines Stulpwinkels 2 mit zwei rechtwinklig zueinander gerichteten Schenkeln 3 und 4 auf.

An seiner Rückseite tträgt der Stulpwinkel 2 einen Führungskanal 5 zur längsschiebbaren Aufnahme eines Umlenkgliedes 6, beispielsweise in Form von mehreren aufeinanderliegenden Federstahlbändern.

Der Führungskanal 5 hat dabei einen im wesentlichen C-förmigen Querschnitt, welcher deutlich in den Fig. 3, 5 und 6 zu sehen ist. Er kann aus jedem genügend widerstandsfähigen, insbesondere metallischem, Werkstoff bestehen, wird vorzugsweise jedoch aus einer Messinglegierung gefertigt.

Der Führungskanal 5 hat ein bogenförmig - hier über einen Winkel von 90° kreisbogenförmig - verlaufendes Mittelstück 7, an welches sich materialeinheitlich zwei Schenkel 8 und 9 - hier in rechtwinklig zueinander gerichteter Lage - anschließen. Der Schenkel 8 des Führungskanals 5 liegt dabei rückseitig auf seiner ganzen Länge am Schenkel 3 des Stulpwinkels 2 an, während der Schenkel 9 desselben, ebenfalls auf seiner gesamten Länge mit der Rückseite des Schenkels 4 am Stulpwinkel 2 in Kontaktberührung steht.

Den Fig. 3 und 5 der Zeichnung ist zu entnehmen, daß der im Querschnitt C-förmige Führungskanal 5 über seinen ebenen Boden 10 Anlage an der Rückseite der Schenkel 3 unnd 4 des Stulpwinkels 2 hat, während sein offener Länsspalt 11 diesen Schenkeln 3 nnd 4 des Stulpwinkels 2 abgewendet ist.

An den Enden des biegsamen Umlenkgliedes 6 ist je ein Zapfen 12 bzw. 13 befestigt, welcher durch den Längsspalt 11 aus dem Führungskanal 5 herausragt und mit einem Treibstangen-Anschlußstück 14 bzw. 15 verbunden ist.

In der Nähe des freien Endes jedes Schenkels 3 bzww. 4 des Stulpwinkels 2 ist ein besonderes Führungsstück 16 bzw. 17 vorgesehen, welches gemäß Fig. 6 mit einer Stützplatte 18 das Treibstangen-Anschlußstück 14 bzw. 15 untergreift, während ein Steg 19 desselben einen Längsschlitz 20 des betreffenden Treibstangen-Anschlußstücks 14 bzw. 15 durchsetzt. Der Steg 19 jedes Führungsstücks 16 greift dabei durch den Längsspalt 11 in den Führungskanal 5 ein und legt sich mit einer Stützfläche 21 gegen dessen Boden 10 an. Von dieser Stützfläche 21 steht ein Nietzapfen 22 ab, der wiederum ein Loch 23 im Boden 10 des Führungskanals 5 durchsetzt sowie auch ein entsprechendes Loch 24 am Schenkel 3 bzww. 4 des Stulpwinkels 2 durchgreift, so daß eer auf dessen Außenseite vernietet werden kann. In der Nähe der freien Enden seiner beiden Schenkel 8 und 9 ist auf diese Art und Weise der Führungskannal 5 mit dem Stulpwinkel 2 der Eckumlenkung 1 fest verbunden. Jedes Führungsstück 16 bzw. 17 ist auch noch so ausgeführt, daß es von Befestigungsschrauben durchsetzt werden kann, mit deren Hilfe sich die gesamte Eckumlenkung 1 an einer Ecke des Fenster- oder Türflügels bzw. -rahmens befestigen läßt.

Um eine funktionssichere Ausrichtung zwischen dem Stulpwinkel 2 und dem Führungskanal 5 der Eckumlenkung 1 auch im Bereich des Eckwinkel-Scheitels und des bogenförmigen Mittelstücks 7 des Führungskanals 5 mit geringstmöglichem technischem Aufwand zu gewährleisten, sind besondere Vorkehrungen getroffen. Diese Vorkehrungen liegen darin, daß unittelbar aus dem Boden 10 des Führungskanals 5 zumindest in der Nähe des Übergangsbereichs zwischen seinem bogenförmigen Mittelstück 7 und jedem seiner Schenkel 8 und 9 ein Bügel- oder Zungenabschnitt 25 herausgeformt ist, der mit seinen Längskanten 26 passend zwischen zwei zueinander parallele Längskanten 27 eines Ausschnitts 28 oder einer Vertiefung eingreift, der Stulpwinkelsaus dem benachbarten Schenkel 33 bzw. 4 des Stulpwinkels 2 herausgearbeitet bzw. die in dessen Rückseite eingeformt ist.

Beim Zusammmenfügen von Stulpwinkel 2 und Führungskanal 5 rücken bzw. schnappen die Bügel- oder Zungenabschnitte 25 in die zugehörigen Ausschnitte 28 oder Vertiefungen ein und bewirken dadurch auf einfache Art und Weise eine exakte LageStulpwinkelnfixierung des Führungskanals 55 relativ zum Stulpwinkel 2 auch an den von den Führungsstücken 16 bzw. 17 entfernten Stellen, nämlich in der Nähe des bogenförmigen Mittelstücks 5, und zwar in der besonders deutlich aus den Fig. 3 und 4 ersichtlichen Art und Weise.

Abweichend von der, insbesondere aus den Fig. 3 und 4 ersichtlichen, Schnapp-Rastverbindung kann mit Hilfe von Bügel- oder Zungenabschnitten 25 am Führungskanal 5 und Ausschnitten 28 inder Stulpschiene bzw. im Stulpwinkel 2 auf einfache Art und Weise auch eine Festverbindung hergestellt werden, wie das in Fig. 5 der Zeichnung angedeutet ist.

Nachdem nämlich die Bügel- oder Zungenabschnitte 25 am Boden 10 des Führungskanals 5 in die zugehörigen Ausschnitte 28 der Stulpschiene bzw. des Stulpwinkels 2 zum Eingriff gebracht worden sind, ist es hierzu lediglich noch notwendig, die Längskanten 27 der betreffenden Ausschnitte hinter der Rückseite der Bügel- oder Zungenabschnitte 25, nach Art von Lappen 29 über deren Längskanten 26 nach einwärts zu formen, beispielsweise mittels eines geeigneten Werkzeuges zu drücken oder zu pressen. Dadurch werden die Bügel- oder Zungenabschnitte 25 innerhalb des zugehörigen Ausschnitts 28 unverrückbar festgelegt.

Als vorteilhaft hat es sich in diesem Falle erwiesen, wenn die Ausformtiefe der Bügel- oder Zungenabschnitte 25 der Materialdicke der Stulpschiene bzw. des Stulpwinkels 2 angepaßtt ist, so daß die Außenseite diese Bügeloder Zungenabschnitte 25 im Ausschnitt 28 mit der Außenseite der Stulpscchiene bzw. des Stulpwinkels 2 etwa bündig liegt.

Erwähnt sei abschließend noch, daß die Bügel- oder Zungenabschnitte 25 aus dem Boden 10 des Führungskanals 5 auch erst herausgeformt werden können, nachdem der Führungskanal 5 mit seinen Schenkeln 8 und 9 bereits an die Rückseite der Schenkel 3 und 4 des Stulpwinkels 2 zur Anlage gebracht worden ist.

Das für diese Arbeitsweise zum Einsatz gelangende Werkzeug braucht dann nur Matrizenstempel aufzuweisen, während die zugehörige Patrize von den in der Stulpschiene bzw. dem Stulpwinkel 2 befindlichen Ausschnitten 28 gebildet wird.

Es liegt auf der Hand, daß die vorstehend beschriebenen Verbindungen nicht nur für Eckumlenkungen brauchbar sind, deren Bauart der DE-AS 17 09 305 entspricht. Vielmehr können hiermit auch Eckumlenkungen der in DE-AS 20 46 856 offenbarten Art ausgestattet werden, bei denen also ein winkelförmiger Führungskanal 5 für das Umlenkglied 6 nur mit einem seiner Schenkel an einer Stulpschiene befestigt ist.

## Patentansprüche

1. Eckumlenkung (1) von Treibstangenbeschlägen für Fenster, Türen od. dgl., bestehend aus einem im Querschnitt C-förmigen, zwei rechtwinklig angeordnete Schenkel (3,4) und ein bogenförmiges Mittelstück (7) umfassenden Führungskanal (5) für ein biegsames Umlenkglied (6), beispielsweise Federstahlbänder, und aus einer diesen rückseitig tragenden Stulpschiene (2) zum Abdecken einer den Führungskanal (5) und sie selbst aufnehmenden Beschlagsnut an einem Flügel oder Rahmen, wobei der Führungskanal (5) mit dem Boden (10) seiner Schenkel (8, 9) an der Stulpschiene anliegt und über diesen mit der Stulpschiene (2) in fester Verbindung steht, dadurch gekennzeichnet, daß unmittelbar aus dem Boden (10) des Führungskanals (5) zumindest in der Nähe seines bogenförmigen Mittelstücks (7) ein einteiliger Bügel- oder Zungenabschnitt (25) herausgeformt ist, der mit seinen Längskanten (26) passend zwischen die Längskanten (27) eines Ausschnitts (28) oder einer Vertiefung in der Rückseite der Stulpschiene, z.B. eines Stulpwinkels (2), eingreift.

2. Eckumlenkung nach Anspruch 1, dadurch gekennzeichnet, daß die Bügel- oder Zungenabschnitte (25) aus dem Boden (10) des Führungskanals (5) in den Ausschnitt (28) oder in die Vertiefung der Stulpwinkel (2) hineingeformt sind.

3. Eckumlenkung nach einem der Ansprüche 1 und 2, dadurch gekennzeichnet, daß die Längskanten (27) des Ausschnitts (28) oder der Vertiefung an der Rückseite der Bügel- oder Zungenabschnitte (25) über deren Längskanten (26) nach einwärts geformt, z.B. gedrückt bzw. verpreßt, sind, um dort Verriegelungslappen bzw. -zungen (29) zu bilden.

4. Eckumlenkung nach einem der Ansprüche 1 bis 3, dadurch gekennzeichnet, daß die Ausformtiefe der Bügel- oder Zungenabschnitte (25) aus dem Bogen (10) des Führungskanals (7) der Dicke der Stulpschiene (Stulpwinkel 2) angepaßt ist also die Außenseite dieser Bügel- bzw. Zungenabnitte (25) im Ausschnitt (28) der Stulpschiene (Stulpwinkel 2) mit deren Außenseite etwa bündig liegt (Fig. 5).

5. Eckumlenkung nach einem der Ansprüche 1 bis 4, dadurch gekennzeichnet, daß der Führungskanal (5) lediglich an den oder in der Nähe der freien Enden seiner Schenkel (8 und 9) durch Nietung (22, 24), z.B. über ein der Rückseiite der Stulpschiene (Stupwinkel 2) zugeordnetes Treibstangen- und/oder Befestigungsschrauben-Führungsstück (16 bzw. 17), mit der Stulpschiene bz. den Schenkeln (3 und 4) des Stulpwinkels (2) fest verbunden ist.

6. Verfahren zur Herstellung von Eckumlenkungen (1) für Treibstangenbeschläge von Fenstern, Türen o. dgl., bei welchem ein im Querschnitt C-förmiger, zwei rechtwinklig zueinander angeordnete Schenkel (3,4) und ein bogenförmiges Mittelstück (7) umfassender Führungskanal (5) für ein biegsames Umlenkglied (6), beispielsweise Federstahlbänder, über den Boden (10) seiner Schenkel (8,9) an der Innenseite der Schenkel (3,4) eines Stulpwinkels (2) befestigt wird, dadurch gekennzeichnet, daß zunächst an jedem Schenkel (3 und 4) des Stulpwinkels (2) mit Abstand vom Eckwinkel-Scheitel ein Ausschnitt oder eine Vertiefung in der Stulpschienen-Rückseite gebildet wird, daß dann der Führungskanal (5) mit dem Boden (10) seiner beiden Schenkel (8 und 9) gegen die Rückseite deer Schenkel (3 und 4) des Stulpwinkels (2) angelegt wird und daß schließlichStulpwinkel im Bereich der Ausschnitte bzw. Vertiefungen (28) der Stulpwinkel-Schenkel (3 und 4) aus dem Boden (10) jedes Schenkels (8 und 9) des Führungskanals (5) Bügel- oder Zungenabschnitte (25) heraussowie unmittelbar in die Ausschnitte bzw. Vertiefungen (28) der Stulpwinkel-Schenkel (3, 4) hineingeformt werden.

7. Verfahren nach Anspruch 6, dadurch gekennzeichnet, daß die Ausschnitte bzw. Vertiefungen (28) der Schenkel (3 und 4) des Stulpwinkels (2) mit ihren beiden zueinander parallelen Längskanten als Patrize für das Herausformen der Bügel- oder Zungenabschnitte (25) aus dem Boden (10) des Führungskanals (5) wirksam gemacht werden, während ein Werkzeug mit Matrizenstempel auf den Boden (10) des Führungskanals (5) zur Einwirkung gebracht wird.

## Claims

1. A corner bend (1) of positioning bar fittings for windows or doors or the like, the bend (1) comprising: a C-section guide channel (5) for a flexible deflectable member, for example, of spring steel strips, the guide channel (5) comprising two arms (3, 4) perpendicular to one another and an arcuate central part (7); and a faceplate (2) which carries the guide channel (5) by way of the back thereof and which serves to cover a fitting-receiving groove in a moving member, hereinafter called panel, or fixed frame of a window or door or the like, such groove receiving the guide channel (5) and the faceplate (2), the guide channel (5) engaging by way of the base (1Ø) of its arms (2, 9) with the faceplate (2) and being rigidly connected thereto by way of its base (1Ø), characterised in that a unitary bow-shaped or tongue-like part (25) is formed directly from the guide channel base (1Ø) at least near the arcuate central part (7) and by way of its longitudinal edges (26) engages in a snap fit between the longitudinal edges (27) of a cut-out (28) or a recess in the back of the faceplate, for example, an angle member (2) thereof.

2. A corner bend according to claim 1, characterised in that the bowed or tongue-like parts (25) are formed from the guide channel base (1Ø) into the cutout (28) or recess in the faceplate angle member (2).

3. A corner bend according to claim 1 and/or 2, characterised in that the longitudinal edges (27) of the cutout (28) or recess in the back of the bowed or tongue-like parts (25) are formed inwardly, for example, by pressing, over the longitudinal edges (26) of the parts (25) to form locking tabs or tongues (29) there.

4. A corner bend according to any of claims 1 to 3, characterised in that the depth to which the bowed or tongue-like parts (25) are formed from the guide channel bend (7) is adapted to the thickness of the faceplate (faceplate angle member 2) - i.e., the outside of the bowed or tongue-like parts (25) when in the recess (28) is substantially flush with the outside of the faceplate (faceplate angle member 2) (Fig. 5).

5. A corner bend according to any of claims 1 to 4, characterised in that the guide channel (5) is rigidly connected only at or near the free ends of its arms (8, 9) by riveting (22, 24), e.g. by way of a positioning bar and/or fixing screw guide member (16, 17 respectively) associated with the back of the faceplate (faceplate angle member 2), to the faceplate or to the arms (3, 4) of the faceplate angle member (2).

6. A method of producing corner bends (1) for positioning bar fittings of windows or doors or the like wherein a C-section guide channel (5) for a flexible deflectable member (6), for example, spring steel strips, the guide channel comprising two arms (34) perpendicular to one another and an arcuate central member (7), is secured by way of the base (1Ø) of its arms (8, 9) to the inside of the arms (34) of a faceplate angle member (2), characterised in that the faceplate is formed with a cutout or recess initially in each arm (3, 4) of the faceplate angle member (2) at a distance from the vertex of the corner angle member, whereafer the guide channel (5) is engagted by way of base (1Ø) of its two arms (8, 9) wiht the back of the arms (3, 4) of the faceplate angle member (2), whethereafer bowed or tongue-like parts (5) are formed near the cutouts or recesses (28) from base (1Ø) of each arm (8, 9) of guide channel (5) and then formed direcly into the cutouts or recesses (28) in the arms (3, 4).

7. A method according to claim 6, characerised in that the cutouts or recesses (28) in the arms (3, 4) are made effective by way of their two parallel longitudinal edges as a male mould for forming the bowed or tongue-like parts (25) from the guide channel base (1Ø) while a tool having a female punch acts on the guide channel base (1Ø).

## Revendications

1. Renvoi d'angle (1) pour ferrures à tiges actives pour fenêtres, portes ou analogues, constitué d'un canal de guidage (5) à section en forme de "C" comprenant deux branches (3, 4) disposées perpendiculairement l'une à l'autre et d'une pièce centrale (7) en forme d'arc pour élément de renvoi flexible (6), par exemple des bandes d'acier à ressort, et d'une barre de recouvrement (2) portant celui-ci par sa face postérieure afin de recouvrir une rainure de ferrure qui la reçoit elle-même ainsi que le canal de guidage (5) dans un battant ou un châssis, tandis que le canal de guidage (5) apuie par le fond (10) de ses branches (8, 9) sur la barre de recouvrement (2) et est assemblé solidement par celui-ci à ladite barre de recouvrement (2), caractérisé en ce qu'une section en une pièce en forme d'étrier ou de languette (25) est formée dans le fond (10) du canal de guidage (5), du moins à proximité de sa pièce centrale en forme d'arc (7), cette section venant s'engager par ses bords longitudinaux (26) par ajustage entre les bords longitudinaux (27) d'une découpe (28) ou d'un renfoncement dans la face postérieure de la barre de recouvrement, qui est par exemple une équerre de recouvrement (2),

2. Renvoi d'angle selon la revendication 1, caractérisé en ce que les sections d'étriers ou de languettes (25) sont formées dans le fond (10) du canal de guidage (5), dans la découpe (28) ou dans le renfoncement de l'équerre de recouvrement (2),

3. Renvoi d'angle selon l'une des revendications 1 et 2, caractérisé en ce que les bords longitudinaux (27) de la découpe (28) ou du renfoncement sont formés, c'est-à-dire par exemple estampés ou pressés vers l'intérieur, dans la face postérieure des sections d'étriers ou de languettes (25) et sur leurs bords longitudinaux (26) afin de former ainsi des pattes ou des languettes (29) de verrouillage.

4. Renvoi d'angle selon l'une des revendications 1 à 3, caractérisé en ce que la profondeur de déformation des sections d'étriers ou de languettes (25) dans le fond (10) du canal de guidage (7) est adaptée à l'épaisseur de la barre de recouvrement (équerre de recouvrement 2), c'est-à-dire que la face extérieure de ces sections d'étriers ou de languettes (25) dans la découpe (28) de la barre de recouvrement (équerre de recouvrement 2) vient affleurer à peu près avec la face extérieure de celles-ci (figure 5).

5. Renvoi d'angle selon l'une des revendications 1 à 4, caractérisé en ce que le canal de guidage (5) est assemblé à la barre de recouvrement ou aux branches (3 et 4) de l'équerre de recouvrement (2) uniquement à l'extrémité libre de ces branches (8 et 9) ou à proximité de celles-ci par rivetage (22, 24), par exemple à l'intermédiaire d'une pièce de guidage à vis de fixationet/ou tiges actives (16 ou 17) disposées sur la face postérieure de la barre de recouvrement (équerre de recouvrement 2).

6. Procédé de fabrication de renvois d'angles (1) pour ferrures à tiges actives de fenêtres, portes ou analogues, dans lequel un canal de guidage (5) à section en forme de "C" comprenant deux branches (3, 4) disposées perpendiculairement l'une à l'autre et une pièce centrale (7) en forme d'arc pour un élément de renvoi flexible (6), par exemple des bandes d'acier à ressort, est fixé par le fond (10) de ses branches (8, 9) sur la face intérieure des branches (3, 4) d'une équerre de recouvrement (2), caractérisé en ce que, dans chaque branche (3, 4) de l'équerre de recouvrement (2) et à une certaine distance du sommet de l'équerre, est formée une découpe ou un renfoncement dans la face postérieure de la barre de recouvrement, en ce que le canal de guidage (5) est ensuite mis en contact avec le fond (10) de ses deux branches (8 et 9) contre la face postérieure des branches (3, 4) de l'équerre de recouvrement (2) et enfin en ce que, dans la zone des découpes ou des renfoncements (28) des branches d'équerre de recouvrement (3, 4), des sections d'étriers ou de languettes (25) sont formées dans le fond (10) de chaque branche (8 et 9) du canal de guidage (5) et sont immédiatement enfoncées dans les découpes ou les renfoncements (28) des branches (3, 4) de l'équerre de recouvrement.

7. Procédé selon la revendication 6, caractérisé en ce que les découpes ou les renfoncements (28) des branches (3, 4) de l'équerre de recouvrement (2) jouent le rôle de matrices pour le formage des sections d'étriers ou de languettes (25) dans le fond (10) du canal de guidage (5) par leurs deux bords longitudinaux parallèles l'un à l'autre, tandis qu'un outil avec des poinçons de matrices agit sur le fond (10) du canal de guidage (5).
